# EUROPÄISCHE PATENTSCHRIFT

(11) **EP 1 371 421 B1**
(45) Veröffentlichungstag und Bekanntmachung des Hinweises auf die Patenterteilung: **16.03.2005**
(21) Anmeldenummer: 03009085.6
(22) Anmeldetag: 19.04.2003
(51) Int. Cl.: B05B 1/30, B05B 7/12

(54) **Spritzpistole**
Spray gun
Pistolet de pulvérisation

(30) Priorität: 15.06.2002 DE 10226792
(43) Veröffentlichungstag der Anmeldung: 17.12.2003
(73) Patentinhaber: J. Wagner GmbH, 88677 Markdorf (DE)
(72) Erfinder: Zimmermann, Guido, 88048 Friedrichshafen (DE)
(74) Vertreter: Engelhardt, Guido, Dipl.-Ing.

(56) Entgegenhaltungen:
- DE-A- 19 814 532
- GB-A- 139 833

## Beschreibung

Die Erfindung bezieht sich auf eine Spritzpistole zum Zerstäuben von flüssigen Medien mit Hilfe von Druckluft, im wesentlichen bestehend aus einem mit einem Griffstück und einer Zerstäuberdüse versehenen an eine Druckluftleitung anschließbaren Gehäuse, einer mit einem Ende in die Zerstäuberdüse eingreifenden mit einer Zuführungsleitung für das zu zerstäubende Medium ausgestatteten und im Gehäuse abgestützten Führungshülse sowie einer Düsennadel, die zum Öffnen der Zerstäuberdüse mittels einer verschwenkbar an dem Gehäuse aufgehängten Abzugsbügel entgegen der Kraft einer Rückstellfeder betätigbar ist.

Eine derartige Spritzpistole ist aus GB 139 833 bekannt.

Spritzpistolen dieser Art sind in zahlreichen unterschiedlichen Ausgestaltungen bekannt und haben sich in der Praxis auch bewährt. Die Düsennadel ragt hierbei auf der der Zerstäuberdüse abgewandten Seite aus der Führungshülse und auch aus dem Gehäuse der Spritzpistole heraus, und auf diese wirkt ein Abzugsbügel ein, der am Gehäuse verschwenkbar gelagert ist. Damit das zu verarbeitende Medium nicht aus dem Innenraum der Führungshülse austreten kann, ist die Düsennadel in der Führungshülse gesondert abgedichtet. Dies wird in der Weise bewerkstelligt, in dem zwischen der Düsennadel und der Führungshülse mittels einer in diese einschraubbaren weiteren Hülse eine verformbare Dichtung eingespannt wird.

Die Montage der Düsennadel in der Führungshülse ist mit Schwierigkeiten verbunden und zeitaufwendig, da die Spannkraft, die auf die Dichtung einwirkt, exakt einzustellen ist. Wird nämlich die Dichtung zu stark vorgespannt, ist die Düsennadel nur mit einem erheblichen Kraftaufwand zu verstellen, bei zu geringer Verspannung ist dagegen die Gefahr, daß im Betrieb Medium durch die beiden abzudichtenden Ringspalte nach außen gelangt, erheblich. Durch die in der Führungshülse angeordnete Stopfpackung sind demnach Unwägbarkeiten gegeben. Des weiteren erfordert die Abdichtung einen erheblichen Kostenaufwand, da die Stopfpackung aus mehreren zusammenwirkenden Bauteilen, die dem Verschleiß unterliegen und mitunter ersetzt werden müssen, zusammengesetzt ist.

Aufgabe der Erfindung ist es daher, eine Spritzpistole der vorgenannten Gattung in der Weise auszubilden, daß eine einfache Montage der Düsennadel in kurzer Zeit möglich ist und daß zuverlässig verhindert wird, daß Medium aus dem Innenraum der Führungshülse nach außen gelangt. Der Bauaufwand, mit dem dies zu erreichen ist, soll gering gehalten werden, so daß eine wirtschaftliche Herstellung und Montage der Spritzpistole gegeben sind. Auch soll bei langer Lebensdauer die Störanfälligkeit verringert werden.

Gemäß der Erfindung wird dies bei einer Spritzpistole nach dem Oberbegriff des Anspruches 1 dadurch erreicht, daß die Düsennadel im Bereich der Führungshülse mittels eines diese durchgreifenden Gelenkbolzens mit dem Abzugsbügel formschlüssig verbunden ist und daß in die im Längsschnitt U-förmig ausgebildete Führungshülse zwischen der Zuführungsleitung und dem Gelenkbolzen eine Dichtung eingesetzt ist, in der die Düsennadel verschiebbar gehalten ist.

Zweckmäßig ist es hierbei, die Düsennadel im Bereich einer den Gelenkbolzen aufnehmenden Bohrung mit einem der Innenmantelfläche der Führungshülse angepaßten Verdickung und in dem der Zerstäuberdüse abgewandten Endbereich mit einem Bund zur Anlage der zwischen diesem und einem Boden der Führungshülse eingesetzten Rückstellfeder zu versehen.

Die die Düsennadel aufnehmende Dichtung sollte auf einer der beiden Seiten mit einer oder mehreren in Längsrichtung der Düsennadel abstehenden Laschen ausgestattet sein, die jeweils einen Längsschlitz aufweisen, in die oder zwischen zwei Laschen an der Düsennadel angeformte Vorsprünge eingreifen.

Zur lageorientierten Montage der Düsennadel ist es des weiteren angebracht, an dieser eine oder mehrere, vorzugsweise zwei diametral einander gegenüberliegende Anlageflächen anzuformen, die in dem Bereich zwischen der Spitze der Düsennadel und der diese aufnehmenden Dichtung an der Düsennadel eingearbeitet sein sollten.

Die Führungshülse kann auf einfache Weise in einer Zwischenwand des Gehäuses gehalten und mit Hilfe einer Lippendichtung in der Zerstäuberdüse dichtend eingesetzt sowie mit einer Anschlagfläche an der Zwischenwand des Gehäuses axial abgestützt sein.

Vorteilhaft ist es ferner, die Düsennadel einstückig aus Kunststoff herzustellen.

Wird eine Spritzpistole gemäß der Erfindung ausgebildet, so ist nicht nur eine stets betriebssichere Funktionsweise gewährleistet, sondern die Düsennadel ist auch ohne Schwierigkeit lageorientiert in die Führungshülse einzubauen, ohne daß das zu verarbeitende Medium aus dieser austreten kann. Mit Hilfe eines Montagewerkzeuges ist nämlich die Düsennadel zusammen mit der von dieser durchgriffenen Dichtung und der Rückstellfeder derart in die an einem Ende geschlossene Führungshülse einzusetzen, daß der Gelenkbolzen, mittels dem die Düsennadel formschlüssig mit dem Abzugsbügel verbunden ist, ohne Schwierigkeiten montiert werden kann. Gesonderte Dichtungen sind dabei nicht zu verspannen, auch sind nur wenige Baueile notwendig, um das bevorratete Medium dosiert verarbeiten zu können.

Da nahezu alle Bauteile, insbesondere auch die einstückige Düsennadel aus Kunststoff hergestellt werden können, ist eine wirtschaftliche Fertigung gegeben. Des weiteren sind aufgrund der konstruktiven Ausgestaltungen Betriebsstörungen sowie ein Verschleiß der wenigen in Betrieb zu verstellenden Bauteile nahezu ausgeschlossen, eine lange Lebensdauer der vorschlagsgemäß ausgebildeten Spritzpistole ist somit gewährleistet.

In der Zeichnung ist ein Ausführungsbeispiel der gemäß der Erfindung ausgebildeten Spritzpistole dargestellt, das nachfolgend im einzelnen erläutert ist. Hierbei zeigt, jeweils in einem Axialschnitt:
- Figur 1: die Spritzpistole mit allen Bauteilen,
- Figur 2: einen Ausschnitt aus der Spritzpistole nach Figur 1, in einer vergrößerten Darstellung, und
- Figuren 3 und 4: die bei der Spritzpistole nach Figur 1 verwendete Düsennadel in unterschiedlichen Einbaulagen.

Die in Figur 1 dargestellte und mit 1 bezeichnete Spritzpistole dient zum Zerstäuben von flüssigen Medien mittels Druckluft und besteht im wesentlichen aus einem pistolenartig ausgebildeten Gehäuse 11, an dem ein Griffstück 14 sowie ein Ansatzstück 15 zur Halterung eins Vorratsbehälters 18 angeformt sind, einer an einem Ende auf das Gehäuse 11 mittels einer Überwurfmutter 20 aufgeschraubten Zerstäuberdüse 19 sowie eine Düsennadel 31, die verschiebbar in einer Führungshülse 21 angeordnet ist. An das Gehäuse 11 ist eine Druckluftleitung 2 angeschlossen, aus der Druckluft in den Innenraum 12 des Gehäuses 11 einströmt und über in der Zerstäuberdüse 19 vorgesehene Kanäle 30 austritt. Dabei wird, sofern die Zerstäuberdüse 19 geöffnet ist, das zu verarbeitende Medium aus dem Innenraum 22 der Zerstäuberdüse 21 mitgenommen und zerstäubt.

Die im Längsschnitt U-förmig gestaltete Führungshülse 21 ist in einer Zwischenwand 13 des Gehäuses 11 sowie in der Zerstäuberdüse 19 gehalten. Dazu ist an der Führungshülse 21 eine Anschlagfläche 24 angeformt, mittels der die Führungshülse 21 an der Zwischenwand 13 abgestützt ist, und auf das der Zerstäuberdüse 19 zugekehrte Ende der Führungshülse 21 ist eine Lippendichtung 25 aufgesetzt, so daß das Medium aus dem Innenräum 22 der Führungshülse 21 nur über die Zerstäuberdüse 19 austreten kann.

Das zu verarbeitende Medium strömt dem Innenraum 22 der Führungshülse 21 über eine in das Ansatzstück 15, auf das ein Vorratsbehälter 18 aufgeschraubt ist, eingeformte Zuführungsleitung 16 zu. Um dies zu bewerkstelligen, sind in das Ansatzstück 15 sowie in eine auf dem Behälter 18 aufliegende Dichtung 18' eine Leitung 17 bzw. eine Bohrung 18" eingearbeitet, über die der Innenraum des Behälters 18 an den Innenraum 12 des Gehäuses 11 angeschlossen ist. Das in dem Behälter 18 befindliche Medium ist somit von Druckluft beaufschlagt, so daß dieses in den Innenraum 22 der Führungshülse 21 gedrückt wird.

Zur Betätigung der in die Führungshülse 21 eingesetzten Düsennadel 31 ist ein Abzugsbügel 26 vorgesehen, der mittels eines Gelenkbolzens 27 verschwenkbar in dem Gehäuse 11 gelagert und über einen weiteren Gelenkbolzen 27' mit der Düsennadel 31 formschlüssig verbunden ist. An der Düsennadel 31 ist dazu eine Verdickung 34 angeformt, in die eine Bohrung 35 zur Aufnahme des Gelenkbolzens 27' vorgesehen ist. Außerdem ist in das Gehäuse 11 im Bereich des Gelenkbolzens 27' beidseitig jeweils ein axial gerichtetes Langloch 29 eingearbeitet, so daß der Gelenkbolzen 27' entsprechend dem Verstellweg des Abzugbügels 26, dem ein Anschlag 28 zur Einstellung und Begrenzung des Verstellweges zugeordnet ist, verstellt werden kann.

Die Düsennadel 31 ist, wie dies insbesondere auch den Figuren 3 und 4 zu entnehmen ist, mit zwei diametral einander gegenüberliegend angeordneten Anlageflächen 37 versehen, so daß diese mit Hilfe einer Montagevorrichtung, zusammen mit einer auf die Düsennadel 31 aufgesetzten Dichtung 32 lageorientiert in die Führungshülse 21 eingebaut werden kann. Zuvor wird in die Führungshülse 21 eine Rückstellfeder 33 eingebracht, die sich an einem Boden 23 der Führungshülse 21 sowie einem an der Düsennadel 31 angeformten Bund 36 abstützt. Beim Öffnen der Zerstäuberdüse 19 ist über den Abzugsbügel 26 die Kraft der Rückstellfeder 33 zu überwinden, sobald auf den Abzugsbügel 26 keine Kraft mehr ausgeübt wird, wird die Zerstäuberdüse 19 in die die Spitze 31' der Düsennadel 31 eingreift, durch die Rückstellfeder 33 selbsttätig geschlossen.

Zur Halterung der Dichtung 32, in der die Düsennadel 31 axial verschiebbar eingesetzt ist, sind zwei mit Längsschlitzen 39 versehene Laschen 38 angeformt. In die Längsschlitze 39 oder zwischen den beiden Laschen 38 greifen Vorsprünge 40 ein, die von der Düsennadel 31 radial abstehen. Auf diese Weise ist gewährleistet, daß die Dichtung 32 auch bei Verstellbewegungen der Düsennadel in der zugeordneten Lage verbleibt. Außerdem ist durch die Dichtung 32 sichergestellt, daß aus dem Innenraum 22 der Führungshülse 21 kein Medium zu dem Gelenkbolzen 27' gelangen und aus der Bohrung 35 der Düsennadel 31 sowie den in das Gehäuse 11 eingearbeiteten Langlöchern 29 austreten kann.

## Patentansprüche

1. Spritzpistole (1) zum Zerstäuben von flüssigen Medien mit Hilfe von Druckluft, im wesentlichen bestehend aus einem mit einem Griffstück (14) und einer Zerstäuberdüse (19) versehenen an eine Druckluftleitung (2) anschließbaren Gehäuse (11), einer mit einem Ende in die Zerstäuberdüse (19) eingreifenden mit einer Zuführungsleitung (16) für das zu zerstäubende Medium versehenen und im Gehäuse (11) abgestützten Führungshülse (21) sowie einer Düsennadel (31), die zum Öffnen der Zerstäuberdüse (19) mittels eines verschwenkbar an dem Gehäuse (11) aufgehängten Abzugsbügels (26) entgegen der Kraft einer Rückstellfeder (33) betätigbar ist,
**dadurch gekennzeichnet,**
**daß** die Düsennadel (31) im Bereich der Führungshülse (21) mittels eines diese durchgreifenden Gelenkbolzens (27') mit dem Abzugbügel (26) formschlüssig verbunden ist und daß in die im Längsschnitt U-förmig ausgebildete Führungshülse (21) zwischen der Zuführungsleitung (16) und dem Gelenkbolzen (27') eine Dichtung (32) eingesetzt ist, in der die Düsennadel (31) verschiebbar gehalten ist.

2. Spritzpistole nach Anspruch 1,
**dadurch gekennzeichnet,**
**daß** die Düsennadel (31) im Bereich einer den Gelenkbolzen (27') aufnehmenden Bohrung (35) mit einem der Innenmantelfläche der Führungshülse (21) angepaßten Verdickung (34) versehen ist.

3. Spritzpistole nach Anspruch 1 oder 2,
**dadurch gekennzeichnet,**
**daß** die Düsennadel (31) in dem der Zerstäuberdüse (19) angewandten Endbereich mit einem Bund (36) zur Anlage der zwischen diesem und dem Boden (23) der Führungshülse (21) eingesetzten Rückstellfeder (33) versehen ist.

4. Spritzpistole nach einem oder mehreren der Ansprüche 1 bis 3,
**dadurch gekennzeichnet,**
**daß** die die Düsennadel (31) aufnehmende Dichtung (32) auf einer oder beiden Seiten mit einer oder mehreren in Längsrichtung der Düsennadel (31) abstehenden Laschen (38) versehen ist, die jeweils einen Längsschlitz (39) aufweisen, in die oder zwischen zwei Laschen (38) an der Düsennadel (31) angeformte Vorsprünge (40) eingreifen.

5. Spritzpistole nach einem oder mehreren der Ansprüche 1 bis 4,
**dadurch gekennzeichnet,**
**daß** zur lageorientierten Montage der Düsennadel (31) an dieser eine oder mehrere, vorzugsweise zwei diametral gegenüberliegende Anlageflächen (37) angeformt sind.

6. Spritzpistole nach Anspruch 5,
**dadurch gekennzeichnet,**
**daß** die Anlageflächen (37) in dem Bereich zwischen der Spitze (31') der Düsennadel (31) und der diese aufnehmenden Dichtung (32) an der Düsennadel (31) angearbeitet sind.

7. Spritzpistole nach einem oder mehreren der Ansprüche 1 bis 6,
**dadurch gekennzeichnet,**
**daß** die Führungshülse (21) in einer Zwischenwand (13) des Gehäuses (1) gehalten ist.

8. Spritzpistole nach einem oder mehreren der Ansprüche 1 bis 7,
**dadurch gekennzeichnet,**
**daß** die Führungshülse (21) mit Hilfe einer Lippendichtung (25) in der Zerstäuberdüse (19) dichtend eingesetzt und mit einer Anschlagfläche (24) an der Zwischenwand (12) des Gehäuses (11) axial abgestützt ist.

9. Spritzpistole nach einem oder mehreren der Ansprüche 1 bis 8,
**dadurch gekennzeichnet,**
**daß** die Düsennadel (31) einstückig aus Kunststoff hergestellt ist.

## Claims

1. A spray gun (1) for atomizing fluid media with the help of compressed air, principally consisting of a housing (11) with a handle (14) and an atomizer nozzle (19) which can be connected to a compressed air line (2), of a guide sleeve (21) supported in the housing (11) provided with a feed line (16) for the medium to be atomized, with one end of the guide sleeve (21) engaging in the atomizer nozzle (19), as well as of a valve needle (31) which can be operated against the force of a return spring (33) in order to open the atomizer nozzle (19) by means of a trigger handle (26) which is in a pivoting mounting on the housing (11),
**characterized in that**,
the valve needle (31) is located in a positive connection with the trigger handle (26) in the area of the guide sleeve (21) by means of a hinge pin (27') which passes through the valve needle (31) and the guide sleeve (21) and that a seal (32) is inserted in the guide sleeve (21) with a U-shaped longitudinal section, the seal (32) being located between the feed line (16) and the hinge pin (27'), with the valve needle (31) being held in a movable arrangement in the seal (32).

2. The spray gun in accordance with Claim 1,
**characterized in that**
the valve needle (31) is provided with a thickened portion (34) in the area of a bore (35) which accommodates the hinge pin (27'), with the thickened portion (34) being adapted to the internal jacket surface of the guide sleeve (21).

3. The spray gun in accordance with Claim 1 or 2,
**characterized in that**
the valve needle (31) is provided with a collar (36) in the end area facing away from the atomizer nozzle (19), serving as a stop for the return spring (33) which is inserted in between the collar (36) and the base (23) of the guide sleeve (21).

4. The spray gun in accordance with one or more of Claims 1 to 3,
**characterized in that**
The seal (32) which accommodates the valve needle (31) is provided with one or more lugs (38) projecting along the length of the valve needle (31) on one or both sides, with each of the lugs (38) having a slot (39) and with projections (40) formed on the valve needle (31) engaging in the slots (39) or between two lugs (38).

5. The spray gun in accordance with one or more of Claims 1 to 4,
**characterized in that**
for the purpose of positionally-oriented assembly of the valve needle (31), one or more, or in a preferred embodiment two, diametrically opposed contact surfaces (37) are formed onto the valve needle (31).

6. The spray gun in accordance with Claim 5,
**characterized in that**
the contact surfaces (37) are worked into the valve needle (31) between the tip (31') of the valve needle (31) and the seal (32) which holds it.

7. The spray gun in accordance with one or more of Claims 1 to 6,
**characterised in that**,
the guide sleeve (21) is held in a partition wall (13) of the housing (11).

8. The spray gun in accordance with one or more of Claims 1 to 7,
**characterised in that**,
the guide sleeve (21) is used to provide a seal in the atomizer nozzle (19) with the help of a lip seal (25) and is supported axially on the partition wall (13) of the housing (11) by means of a stop surface (24).

9. The spray gun in accordance with one or more of Claims 1 to 8,
**characterised in that**,
the valve needle (31) is made from a single piece of plastic.

## Revendications

1. Pistolet pulvérisateur (1) pour la pulvérisation de milieux liquides moyennant de l'air comprimé, comprenant essentiellement un boîtier (11) muni d'une poignée (14) et d'une buse de pulvérisation (19) et raccordé à une conduite d'air comprimé (2), une douille de guidage (21) entrant avec une extrémité dans la buse de pulvérisation (19), munie d'une conduite d'arrivée (16) pour le milieu à pulvériser et appuyée dans le boîtier (11), et finalement une aiguille (31) qui, pour ouvrir la buse de pulvérisation (19), se laisse actionner contre la force d'un ressort de rappel (33) au moyen d'un étrier de déclenchement (26) accroché de manière pivotante dans le boîtier (11),
**caractérisé en ce que**,
au niveau de la douille de guidage (21), l'aiguille (31) est accouplée à l'étrier de déclenchement (26) au moyen d'un boulon articulé (27') qui la traverse et que dans la douille de guidage (21) sous la forme d'un U en direction longitudinale, il est disposé entre la conduite d'arrivée (16) et le boulon articulé (27') un joint (32), dans lequel l'aiguille (31) est retenue de manière mobile.

2. Pistolet pulvérisateur d'après la revendication 1,
**caractérisé en ce que**,
au niveau d'une perçage (35) recevant le boulon articulé (27'), l'aiguille (31) est munie d'un épaississement (34) adapté à la paroi intérieure de la douille de guidage (21).

3. Pistolet pulvérisateur d'après la revendication 1 ou 2,
**caractérisé en ce que**,
au niveau de l'extrémité donnant sur la buse de pulvérisation (19), l'aiguille (31) est munie d'un collet (36) destiné à la portée du ressort de rappel (33) disposé entre celui-ci et le fond (23) de la douille de guidage (21).

4. Pistolet pulvérisateur d'après une ou plusieurs des revendications 1 à 3,
**caractérisé en ce que**,
sur un ou sur deux côtés, le joint (32) recevant l'aiguille (31 ) est muni d'une ou de plusieurs éclisses (38) saillant en direction longitudinale de l'aiguille (31), qui comportent respectivement une fente longitudinale (39), dans lesquelles s'engrènent, ou entre deux éclisses (38), des saillies (40) formées sur l'aiguille (31).

5. Pistolet pulvérisateur d'après une ou plusieurs des revendications 1 à 4,
**caractérisé en ce que**,
pour le montage de l'aiguille (31) en bonne position, il est formé sur celle-ci une ou plusieurs faces de portée (37), de préférence opposées diamétralement.

6. Pistolet pulvérisateur d'après la revendication 5,
**caractérisé en ce que**
les faces de portée (37) sont pratiquées sur l'aiguille (31) à un endroit situé entre la pointe (31') de l'aiguille (31) et le joint (32) la recevant.

7. Pistolet pulvérisateur d'après une ou plusieurs des revendications 1 à 6,
**caractérisé en ce que**
la douille de guidage (21) est retenue sur la paroi intermédiaire (13) du boîtier (1).

8. Pistolet pulvérisateur d'après une ou plusieurs des revendications 1 à 7,
**caractérisé en ce que**,
la douille de guidage (21) est montée de manière étanche dans la buse de pulvérisation (19) moyennant un joint à lèvres (25) et qu'elle s'appuie avec une face de butée (24) axialement sur la paroi intermédiaire (12) du boîtier (11).

9. Pistolet pulvérisateur d'après une ou plusieurs des revendications 1 à 8,
**caractérisé en ce que**
l'aiguille (31) consiste d'une seule pièce en matière synthétique.
